# EUROPÄISCHE PATENTSCHRIFT

(11) **EP 1 219 228 B1**
(45) Veröffentlichungstag und Bekanntmachung des Hinweises auf die Patenterteilung: **11.04.2007**
(21) Anmeldenummer: 01127262.2
(22) Anmeldetag: 16.11.2001
(51) Int. Cl.: A47L 15/42

(54) **Steuerverfahren zum Steuern des elektrischen Antriebsmotors einer Pumpe auf verschiedene Drehzahlen**
Control method for controlling the electrical drive motor of a pump to different rotational speeds
Procédé de contrôle d'un moteur électrique d'une pompe selon différentes vitesses de rotation

(30) Priorität: 29.12.2000 DE 10065639
(43) Veröffentlichungstag der Anmeldung: 03.07.2002
(73) Patentinhaber: BSH Bosch und Siemens Hausgeräte GmbH, 81739 München (DE)
(72) Erfinder: Schessl, Bernd, 89407 Dillingen (DE); Rosenbauer, Michael, 86756 Reimlingen (DE)

(56) Entgegenhaltungen:
- EP-A- 0 829 220
- EP-A- 0 998 872
- EP-A- 1 029 498
- DE-A- 19 907 158
- PATENT ABSTRACTS OF JAPAN vol. 1999, no. 06, 31. März 1999 (1999-03-31) -& JP 01 005519 A (MATSUSHITA ELECTRIC IND CO LTD), 10. Januar 1989 (1989-01-10)
- PATENT ABSTRACTS OF JAPAN vol. 1999, no. 03, 31. März 1999 (1999-03-31) -& JP 10 323318 A (TOSHIBA CORP), 8. Dezember 1998 (1998-12-08)

## Beschreibung

Die Erfindung betrifft ein Steuerverfahren zum Steuern des elektrischen Antriebsmotors einer Pumpe, insbesondere der Umwälzpumpe einer Geschirrspülmaschine, auf verschiedene Drehzahlen.

Aus der DE-A-199 07 158 ist es bekannt, für die Umwälzpumpe einer Geschirrspülmaschine mittels Tastenschalter in Abhängigkeit von der Art und dem Verschmutzungsgrad des zu spülenden Geschirrs unterschiedliche Drehzahlen einzustellen. Hierdurch wird ein unterschiedlicher Druck für den auf das zu reinigende Geschirr gerichteten Sprühstrahl erreicht. Dies trägt zu einer Verbesserung des Reinigungsergebnisses bei. Nachteilig ist, dass der jeweils günstigste Druck für den Sprühstrahl immer von Hand eingestellt werden muss.

Der Erfindung liegt die Aufgabe zugrunde, ein Steuerverfahren der eingangs beschriebenen Art so zu verbessern, dass die Drehzahl des Antriebsmotors einer Pumpe selbsttätig so gesteuert wird, dass ein für die Durchführung eines Arbeitsvorganges gewünschter Förderdruck der Pumpe erreicht wird.

Die Lösung der gestellten Aufgabe gelingt nach der Erfindung dadurch, dass der Antriebsmotor periodisch zwischen einer oberen und einer unteren Drehzahl hin- und hergesteuert wird, wobei vor dem jeweiligen Hochsteuern von der unteren zur oberen Drehzahl eine kurzzeitige Abschaltung des Antriebsmotors erfolgt. Auf Grund einer solchen Steuerung ergeben sich für das von der Pumpe geförderte Medium Druckimpulse, wobei der den Druckimpulsen innewohnende Druck wesentlich höher ist als der Druck bei gleichmäßiger Förderung. Durch das kurzzeitige Abschalten des Antriebsmotors kann sich genügend Flüssigkeit ansammeln, so dass beim darauffolgenden Hochfahren des Antriebsmotors auf die obere Drehzahl wegen der ausreichend zur Verfügung stehenden Flüssigkeitsmenge auch der maximal mögliche Druck erreicht wird.

Hohe Druckimpulse lassen sich mit einem relativ geringen Energieaufwand dadurch erzeugen, dass der Antriebsmotor unmittelbar nach Erreichen der oberen Drehzahl auf die untere Drehzahl zurückgesteuert und für eine gewisse Zeit mit der unteren Drehzahl betrieben wird. Da die obere Drehzahl nur für eine sehr kurze Zeit auftritt, ist auch die hierfür erforderliche Antriebsleistung entsprechend gering.

Vorteilhaft ist es, wenn die obere Drehzahl der für den Antriebsmotor maximal zulässigen Drehzahl entspricht. Dadurch wird auch für die Druckimpulse ein maximaler Druck erzielt. Ein kurzzeitiger Betrieb des Antriebsmotors mit seiner maximalen Drehzahl ist in der Regel ohne weiteres möglich. Damit kann gegenüber dem bei Nennbetrieb des Antriebsmotors erzielbaren Druck ein Druckimpuls mit wesentlich höherem Druck erreicht werden.

Bei einer Geschirrspülmaschine ist es von besonderem Vorteil, dass der Antriebsmotor von deren Umwälzpumpe mittels des Steuerverfahrens nach mindestens einem der Ansprüche 1-3 gesteuert ist. Auf diese Weise lässt sich ein pulsierender Sprühstrahl erzeugen, durch dessen periodisch erhöhten Strahldruck ein deutlich besseres Reinigungsergebnis erzielt wird. Infolge des kurzzeitig auftretenden höheren Strahldruckes werden auch sehr festhaftende Schmutzreste von dem zu reinigenden Geschirr abgelöst. Während der nach dem erhöhten Strahldruck folgenden Zeit können die gelösten Schmutzreste durch die dann mit niedrigerem Druck aufgesprühte Spülflüssigkeit abtransportiert werden.

Bei einer Geschirrspülmaschine lässt sich beim Hochfahren von deren Umwälzpumpe auf die obere bzw. maximale Drehzahl ein maximaler Druck für das Versprühen der Spülflüssigkeit mit Sicherheit dadurch erreichen, dass die Zeit für die kurzzeitige Abschaltung des Antriebsmotors in Abhängigkeit von der Zeit für das Wiederansammeln einer bestimmten Flüssigkeitsmenge in dem unteren Bereich (Pumpentopf) des Spülbehälters der Geschirrspülmaschine bemessen ist. Hierdurch wird sichergestellt, dass beim Hochfahren der Umwälzpumpe ausreichend Flüssigkeit zur Verfügung steht und keine Luft mitangesaugt wird, wodurch sich eine Verminderung des Förderdruckes ergeben würde.

In der Zeichnung ist beispielhaft ein Drehzahldiagramm für einen nach dem erfindungsgemäßen Steuerverfahren gesteuerten Antriebsmotor einer Pumpe dargestellt.

Nach dem Anlauf eines eine Pumpe antreibenden Antriebsmotor wird dieser auf eine obere Drehzahl 1 hochgesteuert. Diese obere Drehzahl kann der für den Antriebsmotor und die von ihm angetriebene Pumpe zulässigen maximalen Drehzahl entsprechen. Unmittelbar nach Erreichen dieser oberen bzw. maximalen Drehzahl wird der Antriebsmotor auf eine niedrigere Drehzahl 2 zurückgesteuert und läuft dann für eine bestimmte Zeitspanne 3 mit dieser niedrigeren Drehzahl 2. Danach wird der Antriebsmotor kurzzeitig abgeschaltet, bevor er wieder auf die obere bzw. maximale Drehzahl 1 hochgesteuert und unmittelbar nach deren Erreichen wieder auf die niedrigere Drehzahl 2 zurückgefahren wird. Der Wechsel zwischen den beiden Drehzahlen 1 und 2 und der Abschaltung 4 erfolgt periodisch. Die entsprechende Steuerung kann mittels eines Zeitgliedes durchgeführt werden.

Eine derartige periodische Steuerung lässt sich mit besonderem Vorteil für die Umwälzpumpe einer Geschirrspülmaschine anwenden. Durch das Hochfahren der Umwälzpumpe auf eine obere bzw. ihre maximal zulässige Drehzahl 1 wird ein hoher Sprühstrahldruck erreicht, der auch ein Ablösen von sehr festhaftenden Schmutzteilen bewirkt, so dass letztlich das Reinigungsergebnis einer Geschirrspülmaschine wesentlich verbessert wird. Das Hochfahren des Antriebsmotors auf die obere bzw. die maximal zulässige Drehzahl 1 ist mit relativ geringem Aufwand zu erreichen. Desgleichen das periodische Umschalten zwischen den beiden Drehzahlen 1 und 2 und der kurzzeitigen Abschaltung 4 des Antriebsmotors.

Während der kurzzeitigen Abschaltung 4 des Antriebsmotors kann sich Spülflüssigkeit in dem unteren Bereich des Spülbehälters der Geschirrspülmaschine ansammeln, so dass bei dem nachfolgenden erneuten Hochfahren der Umwälzpumpe ausreichend Spülflüssigkeit zur Verfügung steht, um so ein zu einer Verminderung des Förderdruckes führendes Ansaugen von Luft mit Sicherheit zu vermeiden.

## Patentansprüche

1. Steuerverfahren zum Steuern des elektrischen Antriebsmotors einer Pumpe, insbesondere der Umwälzpumpe einer Geschirrspülmaschine, auf verschiedene Drehzahlen,
**dadurch gekennzeichnet,**
**dass** der Antriebsmotor periodisch zwischen einer oberen und einer unteren Drehzahl (1 bzw. 2) hin- und hergesteuert wird, wobei vor dem jeweiligen Hochsteuem von der unteren zur oberen Drehzahl (2 bzw. 1) eine kurzzeitige Abschaltung (4) des Antriebsmotors erfolgt.

2. Steuerverfahren nach Anspruch 1, **dadurch gekennzeichnet, dass** der Antriebsmotor unmittelbar nach Erreichen der oberen Drehzahl (1) auf die untere Drehzahl (2) zurückgesteuert und für eine gewisse Zeitspanne (3) mit der unteren Drehzahl (2) betrieben wird.

3. Steuerverfahren nach Anspruch 2, **dadurch gekennzeichnet, dass** die obere Drehzahl (1) der für den Antriebsmotor maximal zulässigen Drehzahl entspricht.

4. Geschirrspülmaschine, **dadurch gekennzeichnet, dass** der Antriebsmotor von deren Umwälzpumpe mittels des Steuerverfahrens nach mindestens einem der Ansprüche 1-3 gesteuert ist.

5. Geschirrspülmaschine nach Anspruch 4, **dadurch gekennzeichnet, dass** die Zeit für die kurzzeitige Abschaltung (4) des Antriebsmotors in Abhängigkeit von der Zeit für das Wiederansammeln einer bestimmten Flüssigkeitsmenge in dem unteren Bereich (Pumpentopf) des Spülbehälters der Geschirrspülmaschine bemessen ist.

## Claims

1. Control method for controlling the electric drive motor of a pump, particularly the circulating pump of a dishwashing machine, to different rotational speeds, **characterised in that** the drive motor is periodically controlled back and forth between an upper and a lower rotational speed (1 or 2), wherein prior to the respective controlling in upward direction from the lower to the upper rotational speed (2 or 1) a temporary switching-off (4) of the drive motor is carried out.

2. Control method according to claim 1, **characterised in that** the drive motor is controlled back to the lower rotational speed (2) directly after reaching the upper rotational speed (1) and is operated for a certain period of time (3) at the lower rotational speed (2).

3. Control method according to claim 2, **characterised in that** the upper rotational speed (1) corresponds with the maximum permissible rotational speed for the drive motor.

4. Dishwashing machine, **characterised in that** the drive motor of the circulating pump thereof is controlled by means of the control method according to at least one of claims 1 to 3.

5. Control method according to claim 4, **characterised in that** the time for the temporary switching-off (4) of the drive motor is dimensioned in dependence on the time for collection again of a specific liquid quantity in the lower region (pump sump) of the rinsing container of the dishwashing machine.

## Revendications

1. Procédé de contrôle pour le contrôle du moteur d'entraînement électrique d'une pompe, en particulier de la pompe de recirculation d'un lave-vaisselle, sur différents régimes,
**caractérisé en ce que**
le moteur d'entraînement est commuté de façon périodique entre un régime supérieur et un régime inférieur (1 resp. 2), une déconnexion de courte durée (4) du moteur d'entraînement s'effectuant avant l'accélération respective du régime inférieur vers le régime supérieur (2 resp. 1).

2. Procédé de contrôle selon la revendication 1, **caractérisé en ce que** le moteur d'entraînement est décéléré vers le régime inférieur (2) immédiatement après avoir atteint le régime (1) supérieur et est exploité pour un certain laps de temps (3) avec le régime inférieur (2).

3. Procédé de contrôle selon la revendication 2, **caractérisé en ce que** le régime (1) supérieur correspond au régime maximal autorisé pour le moteur d'entraînement.

4. Lave-vaisselle, **caractérisé en ce que** le moteur d'entraînement est commandé par sa pompe à recirculation au moyen du procédé de contrôle selon au moins l'une quelconque des revendications 1 à 3.

5. Lave-vaisselle selon la revendication 4, **caractérisé en ce que** le temps pour la déconnexion de courte durée (4) du moteur d'entraînement est déterminé en fonction du temps nécessaire pour collecter à nouveau une quantité de liquide définie dans la zone inférieure (pot de pompe) du récipient de rinçage du lave-vaisselle.
